# EUROPÄISCHE PATENTSCHRIFT

(11) **EP 2 157 021 B1**
(45) Veröffentlichungstag und Bekanntmachung des Hinweises auf die Patenterteilung: **04.07.2012**
(21) Anmeldenummer: 09166594.3
(22) Anmeldetag: 28.07.2009
(51) Int. Cl.: B65C 9/40

(54) **Etikettiermaschine**
Labelling machine
Machine d'étiquetage

(30) Priorität: 18.08.2008 DE 102008038144
(43) Veröffentlichungstag der Anmeldung: 24.02.2010
(73) Patentinhaber: Krones AG, 93073 Neutraubling (DE)
(72) Erfinder: Banow, Thomas, 93087 Alteglofsheim (DE); Beyer, Aldo, 93057 Regensburg (DE); Finger, Reinhardt, 93073 Neutraubling (DE)
(74) Vertreter: Grünecker, Kinkeldey, Stockmair & Schwanhäusser

(56) Entgegenhaltungen:
- EP-A- 0 241 765
- EP-A- 1 561 690
- FR-A- 2 825 342

## Beschreibung

Die Erfindung bezieht sich auf eine Etikettiermaschine der im Oberbegriff von Anspruch 1 erläuterten Art.

Eine aus der DE-A-197 41 476 bekannte Etikettiermaschine enthält eine Fördereinrichtung in Form eines Rundläufers oder Karussells, an deren Umfang eine Mehrzahl von Etikettieraggregaten angeordnet sind. Die Etikettieraggregate enthalten die üblichen Bestandteile derartiger Aggregate, wie beispielsweise Etikettenbehälter, Paletten, Leimwalzen und Greifzylinder, die zum Heranführen, Aufbringen, Befestigen und Positionieren der Etiketten notwendig sind. Zum Einstellen des Etikettieraggregats bezüglich der Fördereinrichtung, um die Etikettiermaschine auf die unterschiedlichsten Anforderungen bezüglich Etikettengröße, Gefäßform, Etikettenposition und dgl. umzurüsten, ist jedes Etikettieraggregat entlang einer Führung bewegbar. Ein Problem bei Etikettiermaschinen besteht darin, dass bei einem Stopp bzw. Abschalten der Fördereinrichtung die Etikettieraggregate und die Fördereinrichtung, selbst wenn beide gleichzeitig stillgesetzt werden, durch die unterschiedlichen Massen unterschiedlich lange nachlaufen, was zu Störungen oder gar Beschädigungen der Etikettiermaschine führen kann. Um dies zu vermeiden, ist jedes der Etikettieraggregate und alle Bestandteile der Fördereinrichtung jeweils mit einem eigenen Motor versehen, die so miteinander verbunden sind, dass im Falle eines Spannungsausfalls alle Motoren eingangsseitig elektrisch miteinander in Verbindung stehen, wodurch ein stellungssynchrones Auslaufen der Motoren durch gegenseitigen, phasengleichen Energieaustausch sichergestellt ist. Diese Lösung ist zwar wirksam, jedoch relativ aufwändig.

Für eine Einstellbewegung der Etikettieraggregate einer im Oberbegriff des Anspruchs 1 berücksichligten Etikettiermaschine werden beispielsweise Kreuztische eingesetzt, wie sie in der EP-A-241 765 beschrieben sind. Diese Kreuztische enthalten einen Unter- und einen Oberschlitten, die über eine Gleitführung miteinander verbunden sind, wobei der Oberschlitten das Etikettieraggregat trägt und mit Hilfe eines Schwenkhebels in Richtung auf die Fördereinrichtung und von dieser weg bewegt werden kann. Der Schwenkhebel wird manuell betätigt.

Auch eine motorische Einstellbewegung des Kreuzschlittens wurde bereits vorgeschlagen; siehe DE-A-199 11 074.

Der Erfindung liegt die Aufgabe zugrunde, eine Etikettiermaschine bereitzustellen, mit der auf konstruktiv einfache Weise Schwierigkeiten in einem Störfall vermieden werden können.

Die Aufgabe wird durch die im Anspruch 1 angegebenen Merkmale gelöst.

Erfindungsgemäß ist eine Einrichtung vorgesehen, die das Etikettieraggregat sofort zurückzieht, sobald Störungen im Betriebsablauf, insbesondere eine Stillsetzung von Antrieben der Fördereinrichtung, zu bemerken sind.

Von besonderem Vorteil ist die Verwendung der an sich bereits vorhandenen Möglichkeit, das Etikettieraggregat von der Fördereinrichtung wegzuziehen, die bislang lediglich zum Einstellen des Etikettieraggregats verwendet wurde. Zu diesem Zweck wird die Einstellbewegung durch einen Antrieb automatisiert, der wesentlich schneller reagieren kann und steuerbar ist. Dieser Einstellantrieb wird mit dem Antrieb der Etikettiermaschine in einer Weise gekoppelt, dass sofort beim Stillsetzen des Antriebs ein Zurückziehen des Etikettieraggregats erfolgt.

Der Einstellantrieb ist bevorzugt ein Pneumatikzylinder.

Die Erfindung eignet sich besonders für eine als Kreuzschlitten ausgebildete Führungseinrichtung, wie sie bereits aus der EP 241 765 bekannt ist. Zusätzlich können noch weitere manuelle oder motorische Einstellmöglichkeiten vorgesehen sein, z.B. um die Höhenposition eines Etikettieraggregats einzustellen bzw. auf eine andere Ausstattungsvariante umzustellen. Dies kann beispielsweise berührungslos mit vom Etikettieraggregat abgestrahlten Laserstrahlen oder dgl. erfolgen, die entlang einer Verfahrachse angebrachte Strichcodeskalen oder andere Markierungen abtasten.

Ein Ausführungsbeispiel der Erfindung wird nachfolgend anhand der Zeichnungen näher erläutert. Es zeigen:
- Fig. 1: eine Draufsicht auf einen Ausschnitt einer erfindungsgemäßen Etikettiermaschine,
- Fig. 2: eine perspektivische Darstellung der wesentlichen Merkmale der Erfindung, und
- Fig. 3: eine Seitenansicht der Fig. 1.

Aus Fig. 1 ist ein Ausschnitt aus einer erfindungsgemäßen Etikettiermaschine 1 ersichtlich, die eine Fördereinrichtung 2 für Gefäße 2a, dargestellt sind Flaschen, und ein oder mehrere Etikettieraggregate 3 umfasst. Die Fördereinrichtung 2 ist nur schematisch dargestellt und als Rundläufer oder Karussell ausgebildet, d.h. die Gefäße 2a werden um eine Drehachse in Förderrichtung F am Etikettieraggregat 3 vorbeigefördert und dabei in bekannter Weise mit Etiketten versehen.

Vom Etikettieraggregat 3 ist in den Fig. 1 bis 3 lediglich der Unterbau mit einer Einrichtung 4 zum Wegziehen des Etikettieraggregats 3 von der Fördereinrichtung 2 im Falle eines Störfalls dargestellt. Die Einrichtung 4 benutzt im dargestellten Ausführungsbeispiel Teile einer Einstelleinrichtung, mit der die Position des Etikettieraggregats 3 zur Fördereinrichtung 2 in Richtung E verändert werden kann. Durch die Einrichtung 4 wird das Etikettieraggregat 3 in einer Richtung quer zur Förderrichtung F weggezogen, wobei dies bevorzugt in Richtung des Pfeiles W, d.h. im Wesentlichen horizontal und parallel zur Einstellbewegung E geschieht; ein Wegziehen in vertikaler Richtung, d.h. senkrecht zur Zeichnungsebene der Fig. 1 bzw. in andere Richtungen ist jedoch auch möglich.

Die Einrichtung 4 enthält einen Kreuzschlitten 5 mit einem Unterschlitten 5a und einem Oberschlitten 5b, die über zwei Parallelstangen 6, 7 miteinander verbunden sind. Die Parallelstangen 6, 7 sind gleitend in Lagerböcken 8 des Unterschlittens 5a aufgenommen und erstrecken sich in Richtung E. Der Oberschlitten 5b ist auf den Parallelstangen 6, 7 befestigt und kann sich mit diesen gleitend bewegen.

Zum Bewegen des Oberschlittens 5b ist am Unterschlitten 5a ein Ende eines Hebels 9 über eine Schwenklagerung 10 befestigt. Im Abstand zur Schwenklagerung 10 ist der Hebel 9 mit einer der Parallelstangen, im dargestellten Ausführungsbeispiel die Parallelstange 7, mitnehmbar verbunden, wobei für die Verbindung ein Drehbolzen 11 eingesetzt wird, der einerseits auf dem Hebel 9 gleiten und andererseits in seiner Lagerung in der Parallelstange 7 verdrehbar ist. Wird der Hebel 9 um die im Wesentlichen parallel zum Drehbolzen 11 verlaufende Schwenkachse verschwenkt, so wird die Parallelstange 7 in den Lagerböcken 8 linear verschoben, wobei durch den mit der Parallelstange 7 verbundenen Oberschlitten auch die Parallelstange 6 mitgenommen wird.

Zum Begrenzen der Bewegung des Oberschlittens 5b sind Anschläge vorgesehen. Die Bewegung in Richtung auf die Fördereinrichtung 2 wird über eine Anschlageinrichtung 12 begrenzt, die beispielsweise in Form eines Drehkörpers 12 ausgebildet sein kann, der auf das freie Ende einer der Parallelstangen, im dargestellten Ausführungsbeispiel die Stange 7, aufgesteckt oder aufgeschraubt ist. In diesem Drehkörper 12 befinden sich mehrere Gewindebohrungen zur Aufnahme von Schrauben 13, mit zugehöriger Kontermutter, die beim Zusammenbau des Kreuzschlittens entsprechend der vom Kunden vorgelegten Mustergefäße 2a auf eine bestimmte Position eingestellt und mit der Kontermutter gesichert werden. Der Kopf der Schrauben 13 wird beim Verschieben der Stange 7 mit einem entsprechenden Anschlagstift oder einer Anschlagfläche 14 in Anschlag gebracht und begrenzt die Einstellbewegung des Oberschlittens in Richtung E zum Einstellen der gewünschten Position(en) des Etikettieraggregats in Bezug auf die Fördereinrichtung 2 und die darauf befindlichen Gefäße 2a.

Die bislang beschriebene Konstruktion ähnelt der Konstruktion nach der EP 241 765, auf deren Offenbarungsgehalt zur Erläuterung weiterer Einzelheiten verwiesen wird.

Obwohl der Hebel 9 nach wie vor manuell betätigbar ist, beispielsweise um eine sehr feinfühlige Einstellung vornehmen zu können, ist erfindungsgemäß ein Antrieb 15 vorgesehen, mit dem die Einstellbewegung entlang des Doppelpfeiles E vorgenommen werden kann. Der Antrieb 15 greift am Hebel 9, im dargestellten Ausführungsbeispiel mit einem gabelartigen Verbindungsstück 16, mitnehmend an, wobei das Verbindungsstück 16 und somit der Antrieb 15 bevorzugt lösbar am Hebel 9 befestigt ist und zu diesem Zweck mit einem Schraubknopf 17 versehen ist.

Der Antrieb 15 enthält bevorzugt einen doppelt wirkenden Pneumatikzylinder 18 ggf. mit integrierter pneumatischer Klemmmung, der gegebenenfalls unwirksam gemacht werden kann, so dass der Hebel 9 auch ohne ihn vom Antrieb 15 zu lösen, manuell verschwenkbar ist.

Der Antrieb 15 dient zum schnellen radialen Wegziehen des Etikettieraggregats 3 von der Fördereinrichtung 2, so dass im Falle eines Stillstandes im Antrieb der Etikettiermaschine 1, also beispielsweise bei einem Förderstillstand, die miteinander in Eingriff stehenden Bauteile des Etikettieraggregats 3 und der Fördereinrichtung 2 nicht beschädigt und ein taktgenaues Wiedereinführen des Etikettieraggregats 3 möglich wird, sobald die Störung behoben ist. Es ist ein Anschlag 19 vorgesehen, der die Wegziehbewegung in Richtung des Pfeiles W begrenzt. Der Anschlag 19 liegt in Form einer Verbreiterung am vorderen Ende der Parallelstange 7 vor, die an den zugeordneten Lagerbock anstößt und somit ein weiteres Wegziehen verhindert.

Der Antrieb 15 ist derart mit dem (nicht dargestellten) Antrieb der Etikettiermaschine 1 gekoppelt, dass er eine Wegziehbewegung in Richtung des Pfeiles W einleitet, sobald der Antrieb stillsteht.

Die erfindungsgemäße Einrichtung 4 enthält weiterhin eine Einstelleinrichtung 20, mit der der Oberschlitten 5b im Wesentlichen parallel zur Förderrichtung F, d.h. bei einem Rundläufer tangential zum Förderkreis der Fördereinrichtung 2 einstellbar ist. Des weiteren ist eine Klemmeinrichtung 21 vorgesehen, die die eingestellten Positionen fixiert.

In Abwandlung des beschriebenen und gezeichneten Ausführungsbeispiels kann die Erfindung auch bei anders konstruierten Einstelleinrichtungen eingesetzt werden. Auch kann eine Einrichtung zum Wegziehen unabhängig von den Einstelleinrichtungen vorgesehen bzw. auch bei Etikettiermaschinen eingesetzt werden, die keine Einstellmöglichkeit bieten. Der Antrieb muss nicht unbedingt über einen Pneumatikzylinder erfolgen, sondern kann z.B. über einen Motor oder über eine Rückziehfederkonstruktion gelöst werden. Ferner können unterschiedliche Stellwege zum Wegziehen des Etikettieraggregats vorgesehen werden, nämlich ein verhältnismäßig kurzer Weg von beispielsweise 1 bis 2 cm, wenn ein asynchroner Lauf des Etikettieraggregats zu den vorbeigeführten Artikeln erkannt wird bzw. sich anbahnt, und ein längerer Rückzugweg, wenn eine Stilllegung oder eine Umstellung des Etikettieraggregats erforderlich ist.

## Patentansprüche

1. Etikettiermaschine (1) für Gefäße (2a) mit einem Antrieb, einer Fördereinrichtung (2) für die Gefäße (2a) und einem Etikettieraggregat (3), und mit einer Einrichtung (4) zum Wegziehen des Etikettieraggregats (3) von der Fördereinrichtung (2), **dadurch gekennzeichnet, dass** das Wegziehen bei einem Abschalten des Antriebs mit Hilfe eines Einstell-Antriebs (15) des Etikettieraggregats (3) erfolgt, wobei der Einstell-Antrieb (15) derart mit dem Antrieb der Etikettiermaschine gekoppelt ist, dass das Etikettieraggregat (3) beim Abschalten des Antriebs von der Fördereinrichtung (2) wegbewegt wird, insbesondere in radialer Richtung.

2. Etikettiermaschine nach Anspruch 1, **dadurch gekennzeichnet, dass** der Einstell-Antrieb (15) einen Pneumatikzylinder (18) enthält.

3. Etikettiermaschine nach einem der Ansprüche 1 bis 2, **dadurch gekennzeichnet, dass** das Etikettieraggregat (3) mittels einer Gleitführung (5) mit einem Schlittenunterteil (5a) und einem durch den Einstell-Antrieb (15) bewegbaren Schlittenoberteil (5b) bewegbar ist.

4. Etikettiermaschine nach Anspruch 3, **dadurch gekennzeichnet, dass** der Einstell-Antrieb (15) an einem mit dem Schlittenoberteil (5a) verbundenen Schwenkhebel (9) angreift.

5. Etikettiermaschine nach einem der Ansprüche 1 bis 4, **dadurch gekennzeichnet, dass** neben dem Einstell-Antrieb (15) eine manuell betätigbare Einstelleinrichtung (9, 20) zum Bewegen des Etikettieraggregates (3) vorgesehen ist.

6. Etikettiermaschine nach Anspruch 4, **dadurch gekennzeichnet, dass** der Schwenkhebel (9) Tell einer manuell betätigbare Einstelleinrichtung zum Bewegen des Etikettieraggregates (3) ist und der Antrieb (15) lösbar mit dem Schwenkhebel (9) verbunden ist.

7. Etikettiermaschine nach Anspruch 5 oder 6, **dadurch gekennzeichnet, dass** eine manuell betätigbare Einstelleinrichtung (20) zum Bewegen des Etikettieraggregates (3) im Wesentlichen parallel zur Förderrichtung (F) der Fördereinrichtung (2) vorgesehen ist.

## Claims

1. Labelling machine (1) for containers (2a), having a drive, a conveyor (2) for the containers (2a) and a labelling unit (3), and having a device (4) for removing the labelling unit (3) from the conveyor (2), **characterised in that** removal takes place when the drive is turned off by means of an adjusting drive (15) of the labelling unit (3), wherein the adjusting drive (15) is coupled to the drive of the labelling machine in such a way that the labelling unit (3) is moved away from the conveyor (2), in particular in the radial direction, when the drive is turned off.

2. Labelling machine according to Claim 1, **characterised in that** the adjusting drive (15) contains a pneumatic cylinder (18).

3. Labelling machine according to either of Claims 1 and 2, **characterised in that** the labelling device (3) can be moved by means of a sliding guide (5) having a lower carriage part (5a) and an upper carriage part (5b), the latter being able to be moved by the adjusting drive (15).

4. Labelling machine according to Claim 3, **characterised in that** the adjusting drive (15) acts on a pivot lever (9) connected to the upper carriage part (5a).

5. Labelling machine according to any one of Claims 1 to 4, **characterised in that** in addition to the adjusting drive (15) a manually operable adjusting device (9, 20) is provided for moving the labelling unit (3).

6. Labelling machine according to Claim 4, **characterised in that** the pivot lever (9) is part of a manually operable adjusting device for moving the labelling unit (3) and the drive (15) is detachably connected to the pivot lever (9).

7. Labelling machine according to Claim 5 or 6, **characterised in that** a manually operable adjusting device (20) for moving the labelling unit (3) is provided essentially parallel to the conveying direction (F) of the conveyor (2).

## Revendications

1. Machine d'étiquetage (1) pour des récipients (2a), avec un entraînement, un convoyeur (2) pour les récipients (2a) et un groupe d'étiquetage (3), et avec un dispositif (4) pour retirer le groupe d'étiquetage (3) du convoyeur (2), **caractérisée en ce que** l'extraction a lieu en cas d'arrêt de l'entraînement, à l'aide d'un entraînement de réglage (15) du groupe d'étiquetage (3), étant précisé que l'entraînement de réglage (15) est accouplé à l'entraînement de la machine d'étiquetage de telle sorte que le groupe d'étiquetage (3) est éloigné du convoyeur (2), en particulier dans le sens radial, en cas d'arrêt de l'entraînement.

2. Machine d'étiquetage selon la revendication 1, **caractérisée en ce que** l'entraînement de réglage (15) contient un vérin pneumatique (18).

3. Machine d'étiquetage selon l'une des revendications 1 à 2, **caractérisée en ce que** l'unité d'étiquetage (3) est mobile grâce à un guidage à glissement (5) comprenant un élément de chariot inférieur (5a) et un élément de chariot supérieur (5b) mobile grâce à l'entraînement de réglage (15).

4. Machine d'étiquetage selon la revendication 3, **caractérisée en ce que** l'entraînement de réglage (15) agit sur un levier pivotant (9) relié à l'élément de chariot supérieur (5a).

5. Machine d'étiquetage selon l'une des revendications 1 à 4, **caractérisée en ce qu'**il est prévu, en plus de l'entraînement de réglage (15), un dispositif de réglage à commande manuelle (9, 20) pour déplacer l'unité d'étiquetage (3).

6. Machine d'étiquetage selon la revendication 4, **caractérisée en ce que** le levier pivotant (9) fait partie d'un dispositif de réglage à commande manuelle pour déplacer l'unité d'étiquetage (3), et l'entraînement (15) est relié de manière amovible au levier pivotant (9).

7. Machine d'étiquetage selon la revendication 5 ou 6, **caractérisée en ce qu'**il est prévu un dispositif de réglage à commande manuelle (20) pour déplacer l'unité d'étiquetage (3) globalement parallèlement au sens de transport (F) du convoyeur (2).
